# EUROPÄISCHE PATENTSCHRIFT

(11) **EP 0 652 816 B1**
(45) Veröffentlichungstag und Bekanntmachung des Hinweises auf die Patenterteilung: **03.04.1996**
(21) Anmeldenummer: 93915889.5
(22) Anmeldetag: 13.07.1993
(51) Int. Cl.: B27G 13/10, B27G 13/12

(54) **MESSERKOPF, INSBESONDERE PROFILMESSERKOPF**
CUTTER HEAD, ESPECIALLY PROFILE CUTTER HEAD
TETE PORTE-LAMES, EN PARTICULIER TETE PORTE-LAMES A PROFILER

(30) Priorität: 03.08.1992 DE 9210363 U
(43) Veröffentlichungstag der Anmeldung: 17.05.1995
(73) Patentinhaber: GEBRUDER LEITZ GMBH & CO, D-73447 Oberkochen (DE)
(72) Erfinder: KISLINGER, Heinrich, A-4755 Zell/Pram (AT)
(74) Vertreter: Patentanwälte Bartels, Held und Partner
(86) Internationale Anmeldenummer: EP9301827
(87) Internationale Veröffentlichungsnummer: WO9403311

(56) Entgegenhaltungen:
- EP-A- 0 345 570
- DE-A- 2 653 222
- DE-A- 3 405 614
- DE-B- 1 195 934
- DE-C- 637 215
- FR-A- 2 443 318
- FR-A- 2 537 493
- US-A- 3 237 275
- US-A- 3 907 016

## Beschreibung

Die Erfindung betrifft einen Messerkopf, insbesondere einen Profilmesserkopf, mit den Merkmalen des Oberbegriffs des Anspruches 1. Ein Messerkopf nach dem Oberbegriff ist beispielsweise aus der FR-A-2 443 318 bekannt.

Die bekannten Messerköpfe dieser Art werden zum Bearbeiten, beispielsweise zum Herstellen von Profilen, von Vollholz und Holzwerkstoffen verwendet. Nachteilig ist bei diesen bekannten Werkzeugen, daß sie meist nur als Einzel- oder Universalmesserkopf verwendbar sind, nicht aber integrierbar in Werkzeugsätze. Ferner ist der Bereich, in dem der Durchmesser und die Schnittbreite gewählt werden kann, vielfach nicht genügend groß. Ein anderer Nachteil besteht darin, daß die Verwendung von Leichtmetall für den Grundkörper problematisch ist, da die Spannkräfte zu Kerbrissen in den Aufnahmen führen können. Erfolgt die Sicherung der Spannelemente und der Messer durch eine Stift-Loch-Verbindung, dann kann es besonders bei einseitig ausladenden Profilen zu einer Stiftdeformation kommen, was zu einer Lageveränderung der Spannelemente und Messer führt, wodurch es zu Oberflächenfehlern und einer Erhöhung der Restunwucht kommen kann. Ferner ist bei diesen bekannten Werkzeugen nicht die für eine saubere Oberfläche notwendige Minimierung der Vorspaltung bei Vollholzbearbeitung gegeben, da die Spannelemente keine Profilkontur unterhalb der Schneide der Messer aufweisen.

In der FR-A-2 443 318 wird vorgeschlagen, zur Verbesserung der Spannvorrichtung jedes Spannelement an dem radial außenliegenden Ende auf der dem Messer zugewandten Seite mit einer konvexen Anlagefläche und jedes Messer auf der dem Spannelement zugewandten Seite mit einer konkaven Anlagefläche zu versehen. Mit einer Spannschraube wird die Spannkraft von dem an seinem radial innenliegenden Ende mittels einer halbzylindrischen Materialpartie drehbar gelagerten Spannelement über die Berührlinie der beiden verschieden stark gekrümmten Anlageflächen auf das Messer übertragen.

Die DE-A-26 53 222 offenbart eine Spannvorrichtung mit einem zweiarmigen, drehbar gelagerten Spannelement, das durch die von einer Spannschraube erzeugte Druckkraft gegen ein im Vergleich zum Spannelement beliebig geformtes und über dasselbe hinausstehendes Messer gepreßt wird, welches durch Stift-Loch- oder Wulst-Nut-Verbindungen gegenüber dem Grundkörper gesichert ist.

Mit den vorgeschlagenen Messerköpfen lassen sich aber die genannten Nachteile nicht zufriedenstellend beseitigen.

Der Erfindung liegt deshalb die Aufgabe zugrunde, einen verbesserten Messerkopf zu schaffen. Diese Aufgabe löst ein Messerkopf mit den Merkmalen des Anspruches 1.

Der erfindungsgemäße Messerkopf kann für die Bearbeitung und insbesondere die Profilgebung von Vollholz, Holzwerkstoffen, Kunststoffen und NE-Metallen verwendet werden, und zwar als Einzelwerkzeug oder in der Weise, daß er in Werkzeugsätze integriert ist. Die Werkzeuge können mit Bohrung, mit Schaft und mit definiertem Profil ausgebildet sein.

Ferner ist der Abmessungsbereich des erfindungsgemäßen Messerkopfes, also der Bereich des wählbaren Durchmessers und der wählbaren Schnittbreite, wesentlich größer als bei den bekannten Messerköpfen und stufenlos wählbar bei konstanter Profilgenauigkeit. Der Werkstoff für die Messer und die Schnittgeometrie sind für den entsprechenden Anwendungsbereich optimal wählbar.

Auch der Einsatz von Leichtmetall für den Grundkörper ist problemlos möglich, da das Material des Grundkörpers durch die Spannmittel nur einer Kompresssionsbelastung ausgesetzt wird. Es lassen sich deshalb eine erhebliche Gewichtsreduzierung, ein gutes Handling, eine geringe Restunwucht und damit auch eine Schonung der Lagerung erreichen.

Besonders vorteilhaft ist es, wenn die Schwenkachse der Spannelemente bezüglich einer Druckfläche, welche die Spannkraft auf das Messer überträgt und dieses gegen eine Anlagefläche der Aufnahme drückt, gegen diese Anlagefläche hin versetzt ist. Die Zugkraft der Spannschraube kann dann besonders günstig in das auf das Spannelement auszuübende Drehmoment umgesetzt werden.

Bei einer bevorzugten Ausführungsform weist jedes Spannelement als Lagermittel eine über die Druckfläche vorspringende, halbzylindrische Materialpartie auf, die sich in axialer Richtung des Grundkörpers erstreckt und in eine im Querschnitt halbkreisförmigen Nut der Aufnahme eingreift. Eine solche Lagerung ist einfach, ergibt eine formschlüssige Verbindung zwischen Spannelement und Grundkörper in axialer Richtung sowie eine genaue Positionierung in dieser Richtung. Ferner schließt die halbkreisförmige Nut die Gefahr aus, daß Kerbrisse auftreten können.

Vorzugsweise greifen die Spannschrauban im Bereich zwischen der Lagerstelle das Spannelementes und dessen der Anlage am Messer dienander Druckfläche an.

Der Grundkörper ist vorzugsweise mit je einer Bohrung für jede Spannschraube versehen, die eine vom Spannelement wegweisende Schulter für die Anlage eines Kopfes der Spannschraube aufweist und auf eine Gewindebohrung des Spannelementes für den Eingriff der Spannschraube ausgerichtet ist. Die Spannschraube kann eine Inbusschraube mit Normal- oder Feingewinde sein, die von Hand mittels eines Sechskantschlüssels oder eines Torxschlüssels angezogen wird.

Jedes der Spannelemente ist entsprechend dem zugeordneten Messer profiliert und erstreckt sich bis nahe zu dessen Schneide hin. Es wirkt damit als Spanbrecher. Aber auch die Mantelfläche das Lagerkörpers ist vorteilhafterweise entsprechend den Messern profiliert, wobei die Messer nur wenig über den Grundkörper überstehen. Hierdurch wird die erforderliche Rückschlagsicherheit erreicht. Die profilierte, weitgehend geschlossene, runde Körperform minimiert die Lärmemission.

Bei einer bevorzugten Ausführungsform ist eine in radialer Richtung formschlüssige Verbindung zwischen jedem Spannelement und dem zugeordneten Messer vorgesehen, und zwar in dar Weise, daß in eine über die gesamte axiale Erstreckung des Messers in axialer Richtung verlaufende Nut eine Materialpartie das Spannelementes eingreift, die ebenfalls über die gesamte axiale Erstreckung verläuft. Durch eine derartige Nut-Feder-Verbindung läßt sich eine hervorragende Fliehkraftsicherung erreichen, und zwar auch bei höchsten Schnittgaschwindigkeiten.

Für eine Positionierung des Messers in axialer Richtung ist vorteilhafterweise ein Zylinderstift vorgesehen.

Im folgenden ist die Erfindung anhand eines in der Zeichnung dargestellten Ausführungsbeispiels im einzelnen erläutert. Es zeigen
- Fig. 1: ein perspektivisch und auseinandergezogen dargestellte Ansicht des Ausführungsbeispiels,
- Fig. 2: einen vergrößert dargestellten Ausschnitt einer Draufsicht auf die eine Stirnseite des Ausführungsbeispiels.

Ein Profilmesserkopf weist einen als Ganzes mit 1 bezeichneten Grundkörper auf, der im Ausführungsbeispiel aus Leichtmetall besteht, aber auch aus Stahl oder Kunststoff bestehen könnte und mit einer zentralen, ihn axial durchdringenden Bohrung 2 zur Aufnahme eines Schaftes versehen ist. Ferner weist der Grundkörper 1 mehrere über den Umfang des Grundkörpers gleichmäßig verteilt angeordnete, im Ausführungsbeispiel zwei diametral geordnete, gleich ausgebildete Aufnahmen 3 auf, die zu seiner Außenmantalfläche hin offen sind und sich von einer zur anderen Stirnfläche erstrecken. Die in Fig. 2 rechts dargestellte Flanke der nutartigen Aufnahme 3 bildet eine ebene, zu einer Radialebene des Grundkörpers 1 parallel verlaufende Anlagefläche 4 für ein plattenförmiges Messer 5. Die Erstreckung der Anlagefläche 4 von der Außenmantelfläche des Grundkörpers 1 in diesen hinein ist größer als die entsprechende Erstreckung des Messers 5, und zwar um einen Betrag, der etwas größer ist als der Durchmesser einer Bohrung 6 die von der Außenmantelfläche des Grundkörpers her diesen lotrecht zu der Anlagefläche 4 durchdringt und in letzterer radial innerhalb desjenigen Bereiches mündet, der sich an den der Anlage des Messers 5 dienenden Bereiche anschließt.

An das innenliegende Ende dar ebenen Anlagefläche 4 schließt sich, wie die Figuren zeigen, eine im Querschnitt halbkreisförmige Nut 7 an, die in die Aufnahme 3 hinein offen ist und sich über die gesamte axiale Länge des Grundkörpers 1 erstreckt.

Diese Nut 7 dient der schwenkbaren Lagerung eines plattenförmigen Spannelementes 8 für das Messer 5. Das plattenförmige Spannelement 8 weist längs seines der zentralen Bohrung 2 am nächsten liegenden Randes eine halbzylindrische Materialpartie 8' auf, welche über die gesamte axiale Erstreckung des Spannelementes 8 verläuft. Diese halbzylindrische Materialpartie 8' springt über die ebene, dem Messer 5 zugekehrte Druckfläche 9 des Spannelementes 8 vor, und zwar um einen Betrag, der größer ist als die Dicke des Messers 5, und greift in die Nut 7 unter Bildung einer schwenkbaren Lagerung das Spannelementes 8 ein. Die parallel zur zentralen Bohrung 2 des Grundkörpers verlaufende Schwenkachse ist deshalb gegenüber dar Druckfläche 9 über die Anlagefläche 4 hinaus versetzt. Ferner positioniert die halbzylindrische Materialpartie 8' zusammen mit der Nut 7 das Spannelement 8 in radialer Richtung und bildet eine formschlüssige Verbindung zwischen Spannelement 8 und Grundkörper 1, welche alle auftretenden Fliehkräfte aufzunehmen vermag.

In dem Bereich zwischen der halbzylindrischen Materialpartie 8' und der Druckfläche 9, welche am Messer 5 anliegt, wird das Spannelement 8 von einer mit der Bohrung 6 fluchtenden Gewindebohrung durchdrungen, in welche eine Spannschraube 10 eingreift, welche von außen her in die Bohrung 6 eingeführt wird und mit ihrem Kopf an einer vom Spannelement 8 wegweisenden Schulter 6' des Grundkörpers anliegt. Das Spannelement 8 wird also von der Spannschraube 10 gegen die die Anlagefläche 4 bildenden Flanke des Grundkörpers 1 gezogen, wodurch die Spannschraube 10 nur auf Zug und das Material des Grundkörpers 1 nur auf Druck beansprucht ist. Daher besteht keine Gefahr, daß durch die Spannkraft die Aufnahme 3 aufgeweitet wird. Außerdem verhindert die halbkreisförmige Nut 7 das Auftreten von Kerbrissen am Übergang von den Flanken der Aufnahme 3 zu deren Grund.

Zur radialen Positionierung des Messers 6 und seiner bezüglich der Fliehkräfte formschlüssigen Verbindung mit dem Spannelement 8 ist das Messer 5 nahe seinem innenliegenden Rand auf der dem Spannelement 8 zugekehrten Seite mit einer parallel zur zentralen Bohrung 2 über die gesamte axiale Erstreckung verlaufenden Nut 11 versehen, in die eine korrespondierend ausgebildete Rippe 12 des Spannelementes 8 eingreift, welche ebenfalls über die gesamte axiale Erstreckungsrichtung verläuft.

Ein aus der Anlagefläche 4 lotrecht herausragender Zylinderstift 13 dient der axialen Positionierung des Messers 5, indem er in eine Sicherungsnut 14 am inneren Rand das Messers 5 eingreift.

In demjenigen Bereich, welcher den Abschnitt des Spannelementes 8 zwischen der Rippe 12 und der halbzylindrischen Materialpartien 8' aufnimmt, ist die Weite der Aufnahme 3 nur wenig größer als die Summe aus der Dicke des Messers 5 und das Spannelementes 8. Außerhalb dieses Bereiches ist die Weite der Aufnahme 3 auf ein vielfaches vergrößert unter Bildung einer ausgerundeten Stufe, da dieser Teil der Aufnahme 3 als Spannut dient.

Die beiden äußeren strichpunktierten Kreislinien 15 und 16 sollen nur veranschaulichen, daß unterschiedlich große Flugkreise realisiert werden können.

Da beim Festziehen der Spannschraube 10 das Spannelement 8 eine geringfügige Schwenkbewegung ausführt, läßt sich die Spannkraft über die gesamte Druckfläche 9 bis zu deren radial außenliegendem Rand auf das Messer 5 tragen, was eine vorzügliche Klemmung des Messers 5 ergibt. Da das Spannelement 8 entsprechend dem Messer 5 profiliert ist und sich bis nahe an die Schneide des Messers 5 erstreckt sowie mit einer Ablaufschräge 8'' versehen ist, wirkt es als Spanbrecher.

Auch der Grundkörper 1 ist entsprechend dem Messer 5 profiliert, wobei, wie Fig. 2 zeigt, das Messer 5 nur wenig, beispielsweise 1 mm, über die Außenmantelfläche das Grundkörpers 1 übersteht. Hierdurch wird die erforderliche Rückschlagsicherheit gewährleistet, während die optimale Gestaltung des Spanraumes und die Ausbildung des Spannelementes 8 als Spanbrecher einen störungsfreien Spanablauf und damit die Reduzierung der Staubentwicklung gewährleisten.

## Patentansprüche

1. Messerkopf, insbesondere Profilmesserkopf,
a) mit einem Grundkörper (1), der mit wenigstens zwei gleichmäßig über seinen Umfang verteilt angeordneten Aufnahmen (3) versehen ist,
b) in denen Messer (5) mittels je einer Spannvorrichtung, welche wenigstens je ein Spannelement (8) und mindestens eine mit diesem sowie dem Grundkörper (1) zusammenwirkende Spannschraube (10) aufweist, austauschbar festlegbar sind,
c) jedes der Spannelemente (8) im Bereich seines inneren Endabschnittes schwenkbar um eine zur Drehachse des Grundkörpers (1) parallele Achse vom Grundkörper (1) abgestützt ist und mittels wenigstens je einer der Spannschrauben (10) durch eine von dieser erzeugten Zugkraft gegen eine Anlagefläche (4) der Aufnahme (3) schwenkbar und spannbar ist,
d) jedes der Spannelemente (8) eine dem Messer (5) zugekehrte, die Spannkraft übertragende und das Messer (5) gegen die Anlagefläche (4) dar Aufnahme (3) prassende Druckzone aufweist,
dadurch gekennzeichnet, daß
e) die Druckzone jedes Spannelementes (8) als ebene Druckfläche (9) ausgebildet ist, welche das Messer (5) von nahe seiner radial außenliegendan Schneide bis nahe zu seinem innenliegenden Rand vollflächig berührt, und
f) jedes Spannelement (8) entsprechend dem zugehörigen Messer (5) profiliert ist.

2. Messerkopf nach Anspruch 1, dadurch gekennzeichnet, daß die Schwenkachse des Spannelementes (8) bezüglich der Druckfläche (9) gegen die Anlagefläche (4) hin versetzt ist.

3. Messerkopf nach Anspruch 1 oder 2, dadurch gekennzeichnet, daß jedes Spannelement (8) als Lagermittel eine über die Druckfläche (9) vorspringende, halbzylindrische Materialpartie (8') aufweist, die sich in axialer Richtung des Grundkörpers (1) erstreckt und in eine im Querschnitt halbkreisförmige Nut (7) der Aufnahme (3) eingreift.

4. Messerkopf nach einem der Ansprüche 1 bis 3, dadurch gekennzeichnet, daß jede der Spannschrauben (10) im Bereich zwischen der Lagerstelle des Spannelementes (8) und dessen der Anlage des Messers (5) dienenden Druckfläche (9) am Spannelement (8) angreift.

5. Messerkopf nach einem der Ansprüche 1 bis 4, dadurch gekennzeichnet, daß dar Grundkörper (1) für jede Spannschraube (10) mit einer Bohrung (6) versehen ist, die eine vom Spannelement (8) wegweisende Schulter (6') für die Anlage eines Kopfes der Spannschraube (10) aufweist und auf eine Gewindebohrung (17) des Spannelementes (8) für den Eingriff der Spannschraube (10) ausgerichtet ist.

6. Messerkopf nach einem der Ansprüche 1 bis 5, gekennzeichnet durch eine in radialer Richtung formschlüssige Verbindung zwischen jedem Spannelement (8) und dem zugeordneten Messer (5) durch eine über die gesamte axiale Erstreckung des Messers (5) in axialer Richtung verlaufende Nut (11) und eine in diese eingreifende, über die gesamte axiale Erstreckung des Spannelementes (10) verlaufende Materialpartie (12).

7. Messerkopf nach einem der Ansprüche 1 bis 6, gekennzeichnet durch eine Positionierung jedes der Messer (5) in axialer Richtung mittels eines sich quer zur Achsrichtung des Grundkörpers (1) erstreckenden Stiftes, der aus der Anlagefläche (4) des Grundkörpers (1) für das Messer (5) heraus in die Aufnahme (3) ragt und in eine entsprechende Aussparung (14) des Messers (5) eingreift.

8. Messerkopf nach einem der Ansprüche 1 bis 7, dadurch gekennzeichnet, daß der Grundkörper (1) entsprechend den Messern (5) profiliert ist und die Messer (5) nur wenig über den Grundkörper (1) überstehen.

9. Messerkopf nach einem der Ansprüche 1 bis 8, dadurch gekennzeichnet, daß der Grundkörper (1) aus Leichtmetall besteht.

## Claims

1. Cutter head, in particular a profile cutter head,
a) comprising a basic body (1), which is provided with at least two recesses (3) uniformly distributed around the circumference thereof;
b) in which cutters (5) can be secured in an exchangeable manner by means of a clamping device in each case, which clamping device comprises at least one clamping element (8) in each case and at least one clamping screw (10) cooperating therewith and with the basic body (1);
c) in the region of the inner end section thereof, each of the clamping components is supported by the basic body (1) in such a manner that it can pivot about an axis parallel to the axis of rotation of the basic body (1) and can be pivoted and clamped by at least one of the clamping screws (10) in each case, by a tensile force generated thereby against a bearing surface (4) of the recess (3);
d) each of the clamping elements (8) comprises a pressure zone which is turned towards the cutter (5) and which transfers the tensile force and which presses the cutter (5) against the abutment surface (4) of the recess (3);
characterised in that
e) the pressure zone of each clamping element (8) is formed as a flat pressure surface (9), which contacts the cutter (5) over its entire surface from near to the radially external blade thereof to near to the inner edge thereof; and
f) each clamping element (8) is profiled in a manner corresponding to the associated cutter (5).

2. Cutter head according to Claim 1, characterised in that the pivot axis of the clamping element (8) is displaced in relation to the pressure surface (9) against the abutment surface (4).

3. Cutter head according to Claim 1 or 2, characterised in that each clamping element (8) comprises, as mounting means, a semi-cylindrical material part (8') which projects beyond the pressing surface (9) and extends in the axial direction of the basic body (1) and engages in a groove (7) of the recess (3), which groove is semi-circular in cross-section.

4. Cutter head according to any one of Claims 1 to 3, characterised in that each of the clamping screws (10) engages on the clamping element (8) in the area between the mounting point of the clamping element (8) and the pressing surface (9) thereof which acts for the abutment of the cutter (5).

5. Cutter head according to one of Claims 1 to 4, characterised in that the basic body (1) is provided with a bore (6) for each clamping screw (10), which bore comprises a shoulder (6') which points away from the clamping element (8) and acts for the abutment of a head of the clamping screw (10) and is aligned with a threaded bore (17) of the clamping element (8) for the engagement of the clamping screw (10).

6. Cutter head according to one of Claims 1 to 5, characterised by a connection which is form-locking in the radial direction, between each clamping element (8) and the associated cutter (5); by a groove (11) which extends over the entire axial extension of the cutter (5) in the axial direction; and a material part (12) which engages therein and extends over the entire axial extension of the clamping element (10).

7. Cutter head according to one of Claims 1 to 6, characterised by the positioning of each of the cutters (5) in the axial direction by means of a pin which extends transverse to the axial direction of the basic body (1), which projects out of the abutment surface (4) of the basic body (1) for the cutter into the recess (3) and which engages in a corresponding recess (14) of the cutter (5).

8. Cutter head according to any one of Claims 1 to 7, characterised in that the basic body (1) is profiled corresponding to the cutters (5) and the cutters (5) only project slightly over the basic body (1).

9. Cutter head according to any one of Claims 1 to 8, characterised in that the basic body consists of light metal.

## Revendications

1. Tête porte-lames, notamment tête porte-lames à profiler,
a) comportant un corps de base (1), qui est pourvu d'au moins deux réceptacles (3) répartis uniformément sur son pourtour,
b) dans cette tête, des lames (5) peuvent être fixées de façon amovible, chacune au moyen d'un dispositif de serrage, qui comporte au moins un élément de serrage (8) et au moins une vis de serrage (10) agissant en coopération avec l'élément de serrage et le corps de base (1),
c) chacun des éléments de serrage (8) est appuyé sur le corps de base (1), dans la zone de sa partie extrême intérieure, de façon à pouvoir pivoter autour d'un axe parallèle à l'axe de rotation du corps de base (1) et il est monté de façon à pouvoir pivoter et être serré contre une surface d'application (4) du réceptacle (3) à l'aide d'au moins une, respective, des vis de serrage (10) et sous l'action d'une force de traction produite par cette dernière,
d) chacun des éléments de serrage (8) comporte une zone de pression dirigée vers la lame (5), transmettant la force de serrage et comprimant la lame (5) contre la surface d'application (4) du réceptacle (3),
**caractérisée en ce que :**
e) la zone de pression de chaque élément de serrage (8) est agencée comme une surface plane de pression (9), qui est en contact sur toute son aire avec la lame (5) depuis une zone proche de son arête de coupe située radialement à l'extérieur jusqu'à proximité de son bord situé à l'intérieur,
f) chaque élément de serrage (8) est profilé en correspondance avec la lame associée (5).

2. Tête porte-lames selon la revendication 1, caractérisée en ce que l'axe de pivotement de l'élément de serrage (8) est décalé par rapport à la surface de pression (9) en direction de la surface d'application (4).

3. Tête porte-lames selon la revendication 1 ou 2, caractérisée en ce que chaque élément de serrage (8) comporte comme moyen d'appui une partie de forme demi-cylindrique (8'), faisant saillie au-dessus de la surface de pression (9), s'étendant dans la direction axiale du corps de base (1) et s'engageant dans une rainure (7), de section demi-circulaire, du réceptacle (3).

4. Tête porte-lames selon l'une des revendications 1 à 3, caractérisée en ce que chacune des vis de serrage (10) est fixée dans l'élément de serrage (8) dans une zone située entre la partie d'appui de l'élément de serrage (8) et sa surface de pression (9) servant à l'application de la lame (5).

5. Tête porte-lames selon l'une des revendications 1 à 4, caractérisée en ce que le corps de base (1) est pourvu, pour chaque vis de serrage (10), d'un trou (6) qui comporte un épaulement (6'), orienté en éloignement de l'élément de serrage (8) et servant à l'application de la tête de la vis de serrage (10), et il est aligné avec un trou fileté (17) prévu dans l'élément de serrage (8) pour l'engagement de la vis de serrage (10).

6. Tête porte-lames selon l'une des revendications 1 à 5, caractérisée en ce qu'il est prévu une liaison opérant par conjugaison de formes dans une direction radiale entre chaque élément de serrage (8) et la lame associée (5), cette liaison étant créée par une rainure (11) s'étendant dans une direction axiale sur toute la dimension axiale de la lame (5) ainsi que par une partie (12) s'étendant sur toute la dimension axiale de l'élément de serrage (10) et pénétrant dans ladite rainure .

7. Tête porte-lames selon l'une des revendications 1 à 6, caractérisée par un positionnement de chacune des lames (5) dans une direction axiale au moyen d'une broche s'étendant perpendiculairement à la direction axiale du corps de base (1), cette broche pénétrant dans le réceptacle (3) à partir de la surface (4) prévue sur le corps de base (1) pour l'application de la lame (5) et s'engageant dans un évidement correspondant (14) de la lame (5).

8. Tête porte-lames selon l'une des revendications 1 à 7, caractérisée en ce que le corps de base (1) est profilé en correspondance avec les lames (5) et les lames (5) font seulement peu saillie par rapport au corps de base (1).

9. Tête porte-lames selon l'une des revendications 1 à 8, caractérisée en ce que le corps de base (1) se compose d'un métal léger.
